# EUROPÄISCHE PATENTSCHRIFT

(11) **EP 0 401 714 B1**
(45) Veröffentlichungstag und Bekanntmachung des Hinweises auf die Patenterteilung: **25.08.1993**
(21) Anmeldenummer: 90110512.2
(22) Anmeldetag: 02.06.1990
(51) Int. Cl.: B21D 43/26

(54) **Einrichtung zum Positionieren von Blechen**
Device for positioning of plates
Dispositif pour le positionnement de tôles

(30) Priorität: 05.06.1989 DE 3918302
(43) Veröffentlichungstag der Anmeldung: 12.12.1990
(73) Patentinhaber: L. SCHULER GmbH, D-73012 Göppingen (DE)
(72) Erfinder: Tappen, Gerhard, D-7321 Wangen (DE)

(56) Entgegenhaltungen:
- DD-A- 219 400
- DE-A- 2 009 598

## Beschreibung

Die Erfindung betrifft eine Zwischenablage nach dem Oberbegriff von Anspruch 1. Eine Zwischenablage dieser Gathung ist beispielsweise aus der EP-B- 0140189 bekannt.

Um Bleche einer Bearbeitungsstation, z.B. einem Werkzeug in einer Bearbeitungsfolge zuzuführen, werden diese ausgerichtet vor dem Erfassen durch einen Einlegefeeder.

Im Unterschied dazu werden entsprechend der in der EP-B-0 140 189 beschriebenen Zuführeinrichtung die in Zwischenablagestationen ausgerichteten Bleche von an Greiferschienen befindlichen Greifern einer Presse erfaßt und in den Bearbeitungsstufen dieser umgelegt. Die Ausrichtung der Bleche in Richtung des Durchlaufs durch die Presse erfolgt durch Anschläge. Das ankommende Blech wird gegen federnd nachgebende Anschläge geführt und von diesen gegen feste Anschläge zurückbewegt.

Demgegenüber ist es Aufgabe der Erfindung, die Bewegung der der Zwischenablage- bzw. Ausrichtstation zugeführten Bleche nicht durch Anschläge in der Bewegungsebene der Bleche zu behindern, bevor diese zur Ausrichtlage kommen. Hierbei ist es erforderlich, die durch den Aufprall an den festen, die Ausrichtung bestimmenden Anschlägen bewirkte rückgeführte Bewegung der Bleche zu kompensieren.

Diese Aufgabe wird gelöst durch die kennzeichnenden Merkmale des Anspruchs 1. Die Merkmale der weiteren Ansprüche stellen bevorzugte Ausgestaltungen der Erfindung dar.

Von besonderem Vorteil hierbei ist, daß die Bewegung zur erneuten Anlage der Bleche an dem Anschlage bzw. an den Anschlägen nach dem Aufprall und der dadurch bewirkten rückgeführten Bewegung nicht durch weitere bewegte Mittel erfolgt. Das Kraftfeld jedes der Magnete für die Anlegebewegung der Bleche an den Anschlägen ist auf die Maße der Bleche - Dicke - einstellbar. Es wird die Anziehungskraft des Magneten jedes Anschlags voll genutzt.

Anhang eines Ausführungsbeispiels in den Figuren soll die Erfindung im folgenden näher erläutert werden.

Es zeigen:
Fig. 1 eine Frontansicht auf den einer Presse vorgelagerten Zwischenablage-Bereich,
Fig. 2 eine vergrößerte Ausschnittdarstellung im Bereich eines Anschlage in Fig. 1 und
Fig. 3 eine Draufsicht auf den Zwischenablagebereich.

Auf der Zwischenablage 6 in Fig. 1 ist ein Blech 5 aus einem magnetisierbaren Eisen bzw. Stahl ausgerichtet, das vermittels Einlegefeeder 3 der Bearbeitungsstation 9, hier dem Werkzeug 2 einer Presse 1, zugeführt werden soll. Das Blech wurde über einen Rollen- oder Gurtförderer 4 in die Zwischenablage bewegt.

Die Zwischenablage weist eine Rollenbahn 7 auf, auf der das Blech aufgrund dessen Bewegung in der Bewegungsebene 15 bis gegen den Anschlag geführt wurde. Als Folge des Aufpralls gegen den Anschlag prallt das Blech um eine Strecke zurück.

Um nun das Blech 5 erneut gegen den Anschlag 8 zu ziehen und es dadurch auszurichten, wird nach Fig. 2 das Kraftfeld 11 eines Magneten 10, hier eines der in der Größe seines Kraft steuerbaren, erregbaren, Magneten genutzt. Der Magnet weist durch den Kern gebildete Pole 13 und 14 auf. Der Anschlag ist zwischen den Polen in dem Kraftfeld angebracht und zwar so, daß er dem dem Anlagebereich 12 zugeordneten Pol (hier dem Pol 13) näher liegt als dem Pol 14. Position 16 weist hin auf die Erregerspule zur Erzeugung eines variablen Kraftfeldes.

In Fig. 3 sind Bleche 5 unterschiedlicher Größe auf der Zwischenablage 6 aufliegend angedeutet. Die Anschläge 8 sind entsprechend deren Größe zu verstellen. Dieses kann durch automatisches Absenken der Anschläge vermittels Arbeitszylinder und durch Stellmittel bewirkte Bewegungen in der Ebene unterhalb der Rollenbahn 7 erfolgen. Die benötigten Anschläge werden danach in der neu gewählten Position hochgestellt.

## Patentansprüche

1. Eine der Bearbeitungsstation einer Presse vorgeschaltete Zwischenablage, mit Anschlägen zum Positionieren von einzelnen Eisen-/Stahlblechen, gegen die die Bleche vermittels Fördermittel in einer im wesentlichen horizontalen Bewegung geführt werden, **gekennzeichnet durch** die Verwendung zumindest eines Magneten (10), der einem im Betrieb feststehenden Anschlag (8) zugeordnet ist, wobei der Anschlag (8) zwischen den Polen (13, 14) des Magneten (10) derart angebracht ist, daß jedes der Bleche (5) in der vom Anschlag (8) weg entgegen der (Zufuhr-) Bewegung gerichteten Rückprallbewegung grebremst und durch das Kraftfeld (11) des Magneten (10) erneut gegen den Anschlag (8) bewegt und in Anlage an diesem gehalten ist.

2. Einrichtung nach Anspruch 1, **dadurch gekennzeichnet,** daß der Anschlag (8) in Nahbereich, dem Kraftfeld (11), eines der beiden Pole (13, 14) angeordnet ist.

3. Einrichtung nach Anspruche 1, **dadurch gekennzeichnet,** daß der Magnet (10) ein - in seinem Kraftfeld (11) steuerbarer - Electromagnet ist.

## Claims

1. An intermediate repository connected upstream of the machining station of a press, with stops for positioning individual iron/steel sheets, against which stops the sheets are guided in an essentially horizontal movement with the aid of conveying means, characterised by the use of at least one magnet (10) which is assigned to a stop (8) which is stationary in operation, the stop (8) being arranged between the poles (13, 14) of the magnet (10) in such a manner that each of the sheets (5) is braked in the rebound movement directed away from the stop (8) counter to the (supply) movement and is, by the force field (11) of the magnet (10), again moved against the stop (8) and held in contact against this.

2. Arrangement according to Claim 1, characterised in that the stop (8) is arranged in the vicinity, the force field (11), of one of the two poles (13, 14).

3. Arrangement according to Claim 1, characterised in that the magnet (10) is an electromagnet which is controllable in its force field (11).

## Revendications

1. Dépôt intermédiaire en amont du poste de travail d'une presse, comportant, pour positionner des flans individuels en tôle de fer ou d'acier, des butées contre lesquelles les flans sont amenés en un mouvement sensiblement horizontal par des moyens de convoyage, **caractérisé** par l'utilisation d'au moins un aimant (10) qui est associé à une butée stationnaire (8), laquelle est disposée entre les pôles (13, 14) de l'aimant (10) de telle manière que chacun des flans (5) est freiné dans son mouvement de rebondissement l'écartant de la butée (8) dans le sens opposé au mouvement d'amenée, puis ramené contre la butée (8) et maintenu en appui contre celle-ci par le champ de forces (11) de l'aimant (10).

2. Dispositif selon la revendication 1, **caractérisé** en ce que la butée (8) est disposée au voisinage d'un des deux pôles (13, 14), dans le champ de forces (11).

3. Dispositif selon la revendication 1, **caractérisé** en ce que l'aimant (10) est un électro-aimant dont le champ de forces (11) peut être commandé.
